# EUROPÄISCHE PATENTSCHRIFT

(11) **EP 0 561 293 B1**
(45) Veröffentlichungstag und Bekanntmachung des Hinweises auf die Patenterteilung: **18.09.1996**
(21) Anmeldenummer: 93104021.6
(22) Anmeldetag: 12.03.1993
(51) Int. Cl.: H01H 71/02, H01H 71/70

(54) **Deckel für die Frontseite von elektrischen Schaltgeräten mit Kipphebelbetätigung, insbesondere Niederspannungs-Leistungsschaltern**
Cover for the front-side of electric switching devices with rocker arm actuation, particularly for low voltage power circuit breakers
Couvercle pour la face frontale d'appareils de commutation électriques à commande d'un levier oscillant, en particulier pour disjoncteurs de puissance à basse tension

(30) Priorität: 17.03.1992 DE 9203533 U
(43) Veröffentlichungstag der Anmeldung: 22.09.1993
(73) Patentinhaber: Klöckner-Moeller GmbH, D-53115 Bonn (DE)
(72) Erfinder: Kutsche, Wolfgang, W-5300 Königswinter 21 (DE); Kremers, Wolfgang, W-5300 Bonn 3 (DE); Baldewein, Andreas, W-5300 Bonn 3 (DE); Hentschel, Gerd, W-5300 Bonn 1 (DE); Voiss, Gerd, W-5000 Köln 90 (DE)

(56) Entgegenhaltungen:
- EP-A- 0 038 289
- EP-A- 0 274 624
- DE-U- 8 211 186
- US-A- 3 054 880

## Beschreibung

Die Erfindung betrifft einen Deckel für die Frontseite von elektrischen Schaltgeräten mit Kipphebelbetätigung, insbesondere Niederspannungs-Leistungsschaltern, nach dem Oberbegriff des Anspruches 1.

Bei elektrischen Schaltgeräten mit Kipphebelbetätigung, und insbesondere bei Niederspannungs-Leistungsschaltern kann die Frontseite des Schaltergehäuses mit einem Deckel abgedeckt sein, der einen schlitzförmigen Durchbruch für den Kipphebel des Schaltschlosses sowie beiderseits davon Befestigungseinrichtungen für einen mechanischen Drehantrieb oder einen Motorantrieb aufweisen kann. Der Deckel kann außerdem auch beiderseits des Kipphebels am Schaltergehäuse angeordnete Räume für Arbeitsstromauslöser und/oder Hilfsschalter und dergleichen abdecken.

Derartige Deckel sind üblicherweise am Schaltergehäuse verschraubt, was einen vergleichsweise großen Montageaufwand erfordert. Zum öffnen des Deckels, beispielsweise für den Austausch der neben dem Kipphebel am Schaltergehäuse angeordneten Arbeitsstromauslöser und/oder Hilfsschalter, müssen die Verschraubungen jeweils vollständig gelöst werden. Der Deckel wird dann mit den Schrauben dort, wo gerade Platz ist, abgelegt. Bei einer Unterbrechung der Montagearbeiten können der Deckel und die Schrauben verlorengehen. Auch können bei gleichzeitigen Montagearbeiten an mehreren nebeneinander montierten Schaltgeräten die Deckel der Geräte leicht verwechselt werden, was insbesondere dann vermieden werden muß, wenn die Schaltgeräte unterschiedlich ausgelegt sind und auf dem Deckel bestimmte, von Schaltgerät zu Schaltgerät unterschiedliche Beschriftungen und Symbole angebracht sind.

Ein vergleichsweise großer Montageaufwand ist bei solchen verschraubten Deckeln auch dann erforderlich, wenn beispielsweise ein am Deckel befestigter mechanischer Drehantrieb für den Kipphebel durch einen Motorantrieb ersetzt werden soll. Der Drehantrieb kann auch ebenso wie der Motorantrieb teilweise direkt mit dem Schaltergehäuse und teilweise auf einer Montageplatte oder Schaltschranktür verschraubt sein.

Nach der US-A-3 054 880 ist ein Deckel bekannt, der mittels seitlich abstehender Lagerschenkel mit Lageröffnungen an den Innenseiten des Schaltergehäuses unlösbar befestigt ist. Nach Lösen einer Schraubverbindung läßt sich der Deckel entgegen der Vorspannkraft eines elastischen und abdichtenden Mittels zur Einsichtnahme der Kontakträume um einen spitzen Winkel verschwenken und schwenkt beim Loslassen in seine geschlossene Lage zurück. Eine Verwendung dieses Deckels zum Einbauen oder Montieren von Arbeitsstromauslösern und/oder Hilfsschaltern ist daher nicht gegeben. Ein Drehantrieb oder ein Motorantrieb müßte außerhalb des Deckels befestigt werden, da der Deckel weder geeignete Befestigungsmöglichkeiten dafür aufweist noch den Kipphebel umgreift oder diesem benachbart ist.

Der Erfindung liegt die Aufgabe zugrunde, einen Deckel nach dem Oberbegriff des Anspruches 1, insbesondere mit einer Befestigungsmöglichkeit für Drehantriebe, so auszubilden, daß einerseits die Montagearbeiten beim Befestigen und Öffnen des Deckels vereinfacht werden und andererseits die Gefahr einer Verwechselung von Deckeln verschiedenartiger Schaltgeräte ebenso wie die Gefahr des Verlustes der Deckel in einer möglichst einfachen und montagefreundlichen Weise weitgehend vermieden wird.

Diese Aufgabe wird gemäß der Erfindung durch die Merkmale des Anspruches 1 gelöst. Besonders vorteilhafte Weiterbildungen der Erfindung sind den Ansprüchen 2 bis 6 zu entnehmen.

Die Erfindung hat den Vorteil, daß der Deckel durch die Drehlagerung am Schaltergehäuse mit weniger Schrauben im wesentlichen unverlierbar gehalten ist, ohne bei aufgeklapptem Deckel den Einbau und die Montage geeigneter Arbeitsstromauslöser und/oder Hilfsschalter an den dafür vorgesehenen Räumen neben dem Kipphebel des Schaltgerätes zu behindern. Dadurch, daß die Lagerschenkel des Deckels als federnde Lagerklipse ausgebildet sind, die mit ineinandergreifenden Drehlagerzapfen und Drehlageröffnungen an den Seitenwänden des Schaltergehäuses einrastbar sind, kann der Deckel jederzeit leicht am Schaltergehäuse montiert und auch wieder demontiert werden. Dies ist insbesondere dann vorteilhaft, wenn z.B. am Deckel ein mechanischer Drehantrieb für den Kipphebel des Schaltschlosses befestigt ist, und durch einen Motorantrieb ersetzt werden soll. Der Deckel weist im Bereich der Befestigung des Drehantriebes einen stufenförmig hervortretenden flächigen Ansatz als Boden für das Gehäuse des Drehantriebes auf, so daß die Montageeinheit von Deckel und mechanischem Drehantrieb durch eine entsprechende andere Baueinheit von Deckel und Motorantrieb durch einfaches Anklipsen am Schaltergehäuse ersetzt werden kann. Vorteilhaft für eine sichere Befestigung des Drehantriebes am Deckel ist es dabei, daß die Innenabmessungen des Gehäuses des Drehantriebes mit den Außenabmessungen des stufenförmigen Ansatzes derart korrespondieren, daß das Gehäuse den Ansatz randseitig übergreift.

Der Deckel kann an der Innenseite des stufenförmigen Ansatzes beiderseits der Ausnehmung für den Kipphebel des Schaltschlosses mehrere Öffnungen oder Durchbrüche für Schrauben zum Befestigen des Drehantriebes für das Schaltschloß aufweisen, die zur Deckelfront hin durch dünne, filmartige, zum Durchstoßen geeignete Wandungsteile verschlossen sind.

Vorteilhaft ist es ferner, wenn der Deckel unterhalb der Abdeckung des Schaltschlosses und der Räume für Arbeitsstromauslöser und/oder Hilfsschalter eine Abdeckblende mit fensterartigen Durchbrüchen zum Ablesen der Einstellwerte an einem unterhalb des Schaltschlosses angeordneten Auslöseblock aufweist. Die Deckelflächen beiderseits des Kipphebels können zur Aufnahme von Kennzeichnungs- und Leistungsschildern dienen, während durch die Abdeckblende der darunter angeordnete Auslöseblock gegen unbefugte Manipulationen in einfacher Weise geschützt werden kann. Hierfür kann der Deckel nach einem weiteren Merkmal der Erfindung auch an einer seiner beiden Längskanten eine Öffnung zum Durchführen eines Plombierdrahtes aufweisen, der ein unbefugtes Öffnen des Deckels erkennbar macht.

Besonders vorteilhaft ist es weiterhin, daß der Deckel aus einem federnd elastischen, formbeständigen Kunststoff, wie Polycarbonat oder Polyester-Thermoplast, besteht, der den abgewinkelten Schenkeln mit den Drehlagerungen eine ausreichende Festigkeit zum Anklipsen am Schaltergehäuse verleiht.

Die Lagerschenkel des Deckels können auch endseitige, gegenüber der Deckelfront abgewinkelte Anschlagkanten aufweisen, die bei bis zur Horizontalen geöffnetem Deckel an senkrechten Gegenanschlagkanten an den Seitenwänden des Schaltergehäuses zur Anlage kommen, die gegenüber der Frontseite des Schaltergehäuses neben den ineinandergreifenden Drehlagerzapfen und Drehlageröffnungen für die Lagerschenkel zurückversetzt sind. Hierdurch wird der aufgeklappte Deckel sicher in der horizontalen Stellung festgehalten und kann so bei Montagearbeiten als Ablage für Kleinteile, Hilfsschalter und dergleichen dienen. Diese Anschläge können jedoch bei zu schwerem Drehantrieb oder bei einer stärkeren Belastung des Deckels durch ein Betätigungsgestänge weggelassen werden, damit der Deckel bis in seine vollständige Offenstellung am Schaltergehäuse frei nach unten klappen kann.

Ein bevorzugtes Ausführungsbeispiel der Erfindung ist in der Zeichnung schematisch dargestellt. Es zeigen
- Fig. 1: einen Niederspannungs-Leistungsschalter in perspektivischer Vorderansicht mit von der Frontseite des Schaltergehäuses nach unten geklapptem Deckel,
- Fig. 2: eine Seitenansicht des Leistungsschalters mit geöffnetem Deckel in Richtung des Pfeiles II von Fig. 1,
- Fig. 3: eine perspektivische Vorderansicht des Leistungsschalters mit geschlossenem Deckel,
- Fig. 4: einen senkrechten Teilschnitt durch den Deckel gemäß Schnittlinie IV - IV von Fig. 3,
- Fig. 5: eine Innenansicht des Deckels in Richtung des Pfeiles V von Fig. 4,
- Fig. 6: eine raumbildliche Außenansicht des Deckels und
- Fig. 7: eine raumbildliche Innenansicht des Deckels.

Fig. 1 bis 3 zeigen ein elektrisches Schaltgerät 1 mit Kipphebelbetätigung, und zwar einen Niederspannungs-Leistungsschalter, mit einem Deckel 2 an der Frontseite des Schaltergehäuses 3, der mit einem schlitzförmigen Durchbruch 4 für den Kipphebel 5 des Schaltschlosses ausgebildet ist und außerdem Befestigungseinrichtungen für einen mechanischen Drehantrieb 31 oder einen Motorantrieb aufweist. Der Deckel 2 ist außerdem so bemessen, daß er auch beiderseits des Kipphebels 5 am Schaltergehäuse 3 angeordnete Räume 6, 7 für Arbeitsstromauslöser und/oder Hilfsschalter und dergleichen abdeckt.

Wie insbesondere anhand der Einzeldarstellungen des Deckels 2 von Fig. 4 bis 7 zu erkennen ist, ist der Deckel 2 mit zwei parallelen Lagerschenkeln 8, 9 ausgebildet, die gegenüber der Deckelebene um 90° abgewinkelt sind und das Schaltergehäuse 3 in einem unteren Bereich derart seitlich übergreifen, daß der Deckel 2 durch eine Drehlagerung 10 mit koaxial ineinandergreifenden Drehlagerzapfen und Drehlageröffnungen an den beiden Lagerschenkeln 8, 9 und an den beiden Gehäuseseitenwänden 11, 12 von der Frontseite 13 des Schaltergehäuses 3 nach unten geklappt werden kann.

Die beiden parallelen Lagerschenkel 8, 9 des Deckels 2 sind als federnde Lagerklipse ausgebildet, die mit den ineinandergreifenden Drehlagerzapfen und Drehlageröffnungen an den Seitenwänden 11, 12 des Schaltergehäuses 3 einrastbar sind. Für diese Drehlagerung 10 können entweder von den Seitenwänden 11, 12 des Schaltergehäuses 3 Drehlagerzapfen koaxial nach außen hervorstehen, die in entsprechende Drehlageröffnungen an den beiden Lagerschenkeln 8, 9 eingreifen. Es ist aber umgekehrt auch möglich, daß von den Lagerschenkeln 8, 9 jeweils koaxiale Drehlagerzapfen 14, 15 (Fig. 5 bis 7) nach innen hervorstehen, die in entsprechende Drehlageröffnungen an den Seitenwänden 11, 12 des Schaltergehäuses 3 einrasten.

Für die Befestigung des Drehantriebes 31 oder eines geeigneten Motorantriebes weist der Deckel 2 einen stufenförmig hervortretenden flächigen Ansatz 32 auf, der als Boden für das Gehäuse 33 des Drehantriebes 31 dient. Die Innenabmessungen des Gehäuses 33 des Drehantriebes 31 korrespondieren dabei mit den Außenabmessungen des stufenförmigen Ansatzes 32 derart, daß das Gehäuse 33 den Ansatz 32 randseitig übergreift. Der Deckel 2 besteht vorteilhafterweise aus einem federnd elastischen, besonders formbeständigen Kunststoff, wie Polycarbonat oder Polyester-Thermoplast, und weist an seiner Innenseite beiderseits des Durchbruches 4 für den Kipphebel 5 des Schaltschlosses mehrere Öffnungen 30 oder Durchbrüche für Schrauben zum Befestigen des Drehantriebes 31 für das Schaltschloß auf, die zur Deckelfront hin durch dünne, filmartige, zum Durchstoßen geeignete Wandungsteile verschlossen sind.

Neben der Abdeckung des Schaltschlosses und der Räume 6, 7 für Arbeitsstromauslöser und/oder Hilfsschalter weist der Deckel 2 eine Abdeckblende 20 mit fensterartigen Durchbrüchen 21, 22 zum Ablesen der Einstellwerte an einem Auslöseblock 23 (Fig. 1 bis 3) auf, der unterhalb des Schaltschlosses angeordnet ist und beispielsweise zwei Drehknöpfe 24, 25 mit Einstellmarken und Drehschlitz 26 für Schraubendreher derart aufweist, daß die Einstellmarken an den Drehknöpfen 24, 25 bei geschlossenem Deckel 2 durch die Durchbrüche 21, 22 an der Abdeckblende 20 hindurch abgelesen werden können. Außerdem ragen in diese Durchbrüche 21, 22 von unten in bekannter Weise Nasen 27, 28 hinein, die bei geschlossenem Deckel 2 die Drehschlitze 26 an den Drehknöpfen 24, 25 abdecken.

Der Deckel 2 weist außerdem an einer seiner beiden senkrechten Längskanten eine Öffnung 29 zum Durchführen eines Plombierdrahtes auf, mit dem der Deckel 2 gegen unkontrolliertes Öffnen gesichert werden kann.

Für die Anschlagbegrenzung des Deckels 2 in der in Fig. 1 und 2 gezeigten Offenstellung können die Lagerschenkel 8, 9 endseitige, gegenüber der Deckelfront vorzugsweise um 90° abgewinkelte Anschlagkanten 16, 17 aufweisen, die bei bis zur Horizontalen geöffnetem Deckel 2 an entsprechenden senkrechten Gegenanschlagkanten 18, 19 (Fig. 1 und 2) an den Seitenwänden 11, 12 des Schaltergehäuses 3 zur Anlage kommen, wobei die Gegenanschlagkanten 18, 19 gegenüber der Frontseite 13 des Schaltergehäuses 3 neben den ineinandergreifenden Drehlagerzapfen und Drehlageröffnungen für die Lagerschenkel 8, 9 entsprechend zurückversetzt sind.

## Patentansprüche

1. Deckel für die Frontseite von elektrischen Schaltgeräten mit Kipphebelbetätigung, insbesondere NiederspannungsLeistungsschaltern, mit einem schlitzförmigen Durchbruch (4) für den Kipphebel (5) des Schaltschlosses, mit Befe-stigungseinrichtungen für einen mechanischen Drehantrieb (31) oder einen Motorantrieb und zum Abdecken von beiderseits des Kipphebels (5) am Schaltergehäuse (3) angeordneten Räumen (6, 7) für Arbeitsstromauslöser und/oder Hilfsschalter und dergleichen, **dadurch gekennzeichnet,** daß der Deckel (2)
- mit gegenüber der Deckelebene um 90° abgewinkelten, das Schaltergehäuse (3) seitlich übergreifenden, zueinander parallelen und als federnde Lagerklipse ausgebildeten Lagerschenkeln (8, 9) versehen ist, mit denen er durch eine Drehlagerung (10) aus koaxial ineinandergreifenden und einrastbaren Drehlagerzapfen und Drehlageröffnungen an den Seitenwänden (11, 12) des Schaltergehäuses (3) klappbar gelagert ist, und
- im Bereich der Befestigung des Drehantriebes (31) einen stufenförmig hervortretenden flächigen Ansatz (32) als Boden für das Gehäuse (33) des Drehantriebes (31) aufweist, wobei die Innenabmessungen des Gehäuses (33) des Drehantriebes (31) mit den Außenabmessungen des stufenförmigen Ansatzes (32) derart korrespondieren, daß das Gehäuse (33) den Ansatz (32) randseitig übergreift.

2. Deckel nach Anspruch 1, **dadurch gekennzeichnet,** daß er an der Innenseite des stufenförmigen Ansatzes (32) beiderseits der Ausnehmung für den Kipphebel (5) des Schaltschlosses mehrere Öffnungen (30) oder Durchbrüche für Schrauben zum Befestigen des Drehantriebes (31) für das Schaltschloß aufweist, die zur Deckel front hin durch dünne, filmartige, zum Durchstoßen geeignete Wandungsteile verschlossen sind.

3. Deckel nach Anspruch 1 oder 2, **dadurch gekennzeichnet,** daß er unterhalb der Abdeckung des Schaltschlosses und der Räume (6, 7) für Arbeitsstromauslöser und/oder Hilfsschalter eine Abdeckblende (20) mit fensterartigen Durchbrüchen (21, 22) zum Ablesen der Einstellwerte an einem unterhalb des Schaltschlosses angeordneten Auslöseblock (23) aufweist.

4. Deckel nach einem der Ansprüche 1 bis 3, **dadurch gekennzeichnet,** daß er an einer seiner Längskanten eine Öffnung (29) zum Durchführen eines Plombierdrahtes aufweist.

5. Deckel nach einem der Ansprüche 1 bis 4, **dadurch gekennzeichnet,** daß er aus einem federnd elastischen, formbeständigen Kunststoff, wie Polycarbonat oder Polyester-Thermoplast, besteht.

6. Deckel nach Anspruch 1, **dadurch gekennzeichnet,** daß die Lagerschenkel (8, 9) endseitige, gegenüber der Deckelfront abgewinkelte Anschlagkanten (16, 17) aufweisen, die bei bis zur Horizontalen geöffnetem Deckel (2) an senkrechten Gegenanschlagkanten (18, 19) an den Seitenwänden (11, 12) des Schaltergehäuses (3) zur Anlage kommen, die gegenüber der Frontseite (13) des Schaltergehäuses (3) neben den ineinandergreifenden Drehlagerzapfen und Drehlageröffnungen für die Lagerschenkel (8, 9) zurückversetzt sind.

## Claims

1. Cover for the front-side of electric switching devices with rocker arm actuation, particularly for low voltage power circuit breakers, presenting a slot-shaped opening (4) for the rocker arm (5) of the switch latch, comprising fastening elements for a mechanical rotating drive unit (31) or a motor drive, and allowing the covering of compartments (6, 7) arranged for load current circuit breaker and/or auxiliary switches and similar devices in the switch casing (3) on both sides of the rocker arm (5), **wherein** the cover (2)
- is provided with bearing legs (8, 9) which present an angle of 90° with regard to the cover plane, extend over the switch casing (3) in a lateral way, run in parallel with regard to one another, and are designed as spring-loaded bearing clips by means of which the cover (2) is hinged on the lateral walls (11, 12) of the switch casing (3) with the help of a pivot bearing (10) being made of bearing pivots and pivot bearing openings which snap in and engage into one another in a coaxial way, and wherein the cover (2)
- presents a step-shaped sheet projection (32) which serves as the bottom of the casing (33) of the rotating drive unit (31) in the area of the fastening of the rotating drive unit (31), while the internal dimensions of the casing (33) of the rotating drive unit (31) correspond to the external dimensions of the step-shaped projection (32) in such a way that the casing (33) extends over the projection (32) at the edge side.

2. Cover as claimed in claim 1, **wherein** the cover presents several openings (30) or break-through points which provide for screws placed in order to fasten the rotating drive unit (31) for the switch latch, which are located at the inside of the step-shaped projection (32) and on both sides of the recess provided for the rocker arm (5) of the switch latch, and which are closed toward the cover front by means of thin walling elements which are similar to film sheets and lend themselves to breaking-through.

3. Cover as claimed in claims 1 or 2, **wherein** the cover presents a covering screen (20) which is located below the covering of the switch latch and of the compartments (6, 7) provided for load current circuit breakers and/or auxiliary switches and which comprises window-like openings (21, 22) that make it possible to read the set values at a release block (23) arranged below the switch latch.

4. Cover as claimed in any claim 1 through 3, **wherein** the cover presents an opening (29) arranged at one of its longitudinal edges and allowing the passage of a locking wire.

5. Cover as claimed in any claim 1 through 4, **wherein** the cover consists of a synthetic material which is resilient, elastic and resistant to deformation such as polycarbonate or thermoplastic polyester.

6. Cover as claimed in claim 1, **wherein** the bearing legs (8, 9) present stop edges (16, 17) which are located at the end side, present an angle with regard to the cover front side, and which come to rest against vertical stop edges (18, 19) when the cover (2) is opened up to the horizontal level, while these vertical stop edges are located at the lateral walls (11, 12) of the switch casing (3) offset backwards with regard to the front side (13) of the switch casing (3) by the side of the bearing pivots and pivot bearing openings engaging into one another for the bearing legs (8, 9).

## Revendications

1. Couvercle pour la face frontale d'appareils de commutation électriques à commande d'un levier oscillant, en particulier pour disjoncteurs de puissance à basse tension, disposant d'une ouverture en forme de fente (4) pour le levier oscillant (5) du verrou de maintien, à dispositifs de fixation pour un entraînement mécanique pivotant (31) ou un entraînement à moteur, et pour la couverture de chambres (6, 7) pour interrupteurs de courant de travail et/ou interrupteurs auxiliaire et similaires, disposées contre le boîtier de disjoncteur (3) de part et d'autre du levier oscillant (5), **caractérisé en ce que** le couvercle (2)
- est équipé de côtés de butée (8, 9) coudés à 90° en face du plan de couvercle, empiétant latéralement sur le boîtier de disjoncteur (3), parallèles l'un à l'autre et formés en tant que clips de butée élastiques, avec lesquels ce couvercle est logé de façon à être rabattable sur les parois latérales (11, 12) du boîtier de disjoncteur (3) par installation pivotante (10) à chevilles à pivotement et ouvertures de coussinet insérables les unes dans les autres et encliquetables coaxialement, et
- présente, dans la zone de fixation de l'entraînement pivotant (31) un appendice à gradins en saillie plane (32), en tant que fond pour le boîtier (33) de l'entraînement pivotant (31), ce par quoi les dimensions intérieures du boîtier (33) de l'entraînement pivotant (31) correspondent aux dimensions extérieures de l'appendice à gradins (32) de telle sorte que le boîtier (33) empiète par les bords sur l'appendice (32).

2. Couvercle selon revendication 1, **caractérisé en ce qu' il** présente sur la face interne de l'appendice à gradins (32) de part et d'autre de l'ajour réservé pour le levier oscillant (5) du verrou de maintien, plusieurs ouvertures (30 ) ou évidements pour vis destinées à fixer l'entraînement pivotant (31) pour le verrou de maintien, lesdites ouvertures étant obturées en direction de la partie frontale du couvercle par des pièces de paroi minces et pelliculaires, susceptibles d'être perforées.

3. Couvercle selon revendication 1 ou 2, **caractérisé en ce qu'** il présente, sous le recouvrement du verrou de maintien et des chambres (6, 7) pour interrupteurs de courant de travail et/ou interrupteurs auxiliaires, un écran de couverture (20) avec ouvertures en forme de fenêtres (21, 22) pour le relevé des valeurs de réglage sur un bloc interrupteur (23) disposé sous le verrou de maintien.

4. Couvercle selon l'une des revendications 1 à 3, **caractérisé en ce qu'** il présente une ouverture (29) sur un de ses chants longitudinaux pour le guidage d'un fil de plombage.

5. Couvercle selon l'une des revendications 1 à 4, **caractérisé en ce qu'** il est constitué d'une matière synthétique élastique souple, résistante à la déformation, telle que le polycarbonate ou le polyester thermodurcissable.

6. Couvercle selon revendication 1, **caractérisé en ce que** les côtés de butée (8,9) présentent à leur extrémité des chants de butée (16, 17) coudés, en face de la partie frontale du couvercle, lesdits chants de butée prenant appui sur des contre-bords de butée (18, 19) sur les parois latérales (11, 12) du boîtier de disjoncteur (3) lors de l'ouverture du couvercle (2) jusqu'à l'horizontale, lesdites parois latérales étant repoussées vis-à-vis de la face frontale (13) du boîtier de disjoncteur (3) à côté des chevilles à pivotement et ouvertures de coussinet insérables les unes dans les autres pour les côtés de butée (8, 9).
